# EUROPÄISCHE PATENTSCHRIFT

(11) **EP 0 031 111 B1**
(45) Veröffentlichungstag und Bekanntmachung des Hinweises auf die Patenterteilung: **24.08.1983**
(21) Anmeldenummer: 80107887.4
(22) Anmeldetag: 13.12.1980
(51) Int. Cl.: B04B 7/18

(54) **Kontinuierlich arbeitende Zentrifuge**
Continuously operating centrifuge
Centrifugeur à marche continue

(30) Priorität: 21.12.1979 DE 2951556
(43) Veröffentlichungstag der Anmeldung: 01.07.1981
(73) Patentinhaber: BUCKAU - WALTHER Aktiengesellschaft, D-4048 Grevenbroich 1 (DE)
(72) Erfinder: Fiedler, Bernhard, D-4048 Grevenbroich 1 (DE)

## Beschreibung

Die Erfindung betrifft eine kontinuierlich arbeitende Zentrifuge zum Abschleudern von Suspensionen mit kristallinen Feststoffen, insbesondere Zuckerzentrifuge, mit einer sich zum Austragsende konisch erweiternden Schleudertrommel, auf deren Innenfläche zum Abschleudem der Flüssigkeit ein am unteren Rand mittels eines Klemmringes befestigtes Sieb aufliegt.

Derartige Zentrifugen werden zum Abschleudern von Zuckerfüllmassen, Salzsuspensionen oder anderen Gemischen mit kristallinen Feststoffen eingesetzt. Damit nur die kristallinen Stoffe von dem Zentrⁱfugensieb zurückgehalten werden, müssen diese Siebe sehr fein perforiert sein, was wiederum eine geringe Siebdicke erforderlich macht. Derart dünne Siebe unterliegen einem großen Verschleiß und müssen folglich schnell und sicher ausgewechselt werden können. Bei den bekannten Zentrifugen werden die Siebe am unteren Siebrand durch Klemmwirkungen gehalten (DE-A-2 222 602). Insbesondere bei Großtrommeln ist damit keine ausreichende Befestigung möglich, weil die auf die Siebe wirkenden Zugkräfte größer sind als die Klemmkräfte.

Außerdem bestehen die Siebe bei Großtrommeln aus mehreren Teilen, weil sich ein einteiliges Sieb nur schwer herstellen und montieren läßt. Sowohl die Schleudertrommel als auch der Klemmkegel sind nicht immer genau bearbeitet, so daß die an sich bekannte Klemmbefestigung des Siebes zwischen Klemmring und Trommelmantel sehr nachteilig ist. Besonders dann, wenn der Trommelmantel nicht genau rund ist, lassen sich keine gleichmäßigen Klemmwirkungen über den gesamten Umfang erzielen. Demzufolge ist es nicht zu vermeiden, daß einzelne Siebsegmente während des Betriebes herausfliegen.

Der Erfindung liegt die Aufgabe zugrunde, eine einfache und sichere Befestigung der Decksiebe zu schaffen, die auch bei ungenau bearbeiteten Zentrifugenteilen wie Trommelmantel, Klemmring und dergleichen wirksam ist.

Diese Aufgabe wird dadurch gelöst, daß mit dem unteren Rand des Siebes ein Halteblech verbunden ist, das in einer an der äußeren, der Schleudertrommel zugekehrten Fläche eingelassenen Ausnehmung des Klemmringes einliegt.

Mit dieser Maßnahme wird das Sieb nicht nur eingeklemmt, sondern zusätzlich noch eingehängt, so daß die im Betrieb auftretenden Zugkräfte allein von dem Halteblech aufgefangen werden.

Eine besonders einfache Befestigung des Haltebleches mit dem Sieb wird mittels Punktschweißungen erreicht. Auch andere gleichartige Befestigungen wie Löten und dergleichen sind möglich.

Ein Ausführungsbeispiel der Erfindung ist in der Zeichnung dargestellt und wird im nachfolgenden näher beschrieben.

Es zeigt :
Figur 1 einen Schnitt durch die Zentrifuge,
Figur 2 eine vergrößerte Darstellung im Bereich des Haltebleches,
Figur 3 das Sieb mit dem Halteblech,
Figur 4 ein Siebsegment.

Die Zentrifuge besteht im wesentlichen aus einem Trommelmäntel 1, einem Boden 2 mit Nabe 3, einem Beschleunigertopf 4 und einem Beschleunigerkegel 5. Ein Klemmring 6 wird mittels der Schrauben 7 gegen den Trommelmantel 1 gedrückt, dabei ist das Zentrifugensieb zwischen Trommelmantel 1 und Klemmring 6 eingelegt. Der Zentrifugenantrieb ist nicht dargestellt. Der Klemmring 6 ist an seiner äußeren Fläche 6a mit einer Ausnehmung 6b versehen, in die ein mit dem Zentrifugensieb 8 fest verbundenes Halteblech 9 eingelegt ist. Außer einem feinen Decksieb 8 kann noch ein gröberes Stützsieb 10 zwischen Trommelmantel 1 und Decksieb 8 eingelegt sein. Beide Siebe sind am oberen Trommelrand so ausgestaltet, daß der trocken geschleuderte Zucker oder dergleichen über den Flansch 17 eines Kegels 11 abströmt und die abgeschleuderte Flüssigkeit durch das Stützsieb 10 nach oben und zwischen dem Flansch 17 und dem Flansch 16 der Trommel 1 abgeführt wird. Klemmstücke 18 sorgen für einen freien Übertritt der Flüssigkeit.

Das Zentrifugensieb besteht aus mehreren Segmenten 8a, die einzeln in die Zentrifuge eingelegt sind.

Jedes Segment ist am unteren Rand 12 mit einem Halteblech 9a versehen. Zu diesem Zweck ist dieser Rand 12 des Segmentes 8a unperforiert. Ebenso sind die Seitenränder 13 unperforiert. Im Ausführungsbeispiel ist das Segment 8a mit zwei in unterschiedlicher Richtung verlaufenden Perforationen 14 und 15 dargestellt.

Die lose in die Öffnungen 6b der Klemmkegels 6 eingelegten Haltebleche 9 sorgen für eine einwandfreie Befestigung des Siebes 8, das auch bei überhöhten Zugkräften sicher und ausreichend arretiert ist.

## Patentansprüche

1. Kontinuierlich arbeitende Zentrifuge zum Abschleudern von Suspensionen mit kristallinen Feststoffen, insbesondere Zuckerzentrifuge, mit einer sich zum Austragsende konisch erweiternden Schleudertrommel (1), auf deren Innenfläche zum Abschleudern der Flüssigkeit ein am unteren Rand (12) mittels eines Klemmringes (6) befestigtes Sieb (8) aufliegt, dadurch gekennzeichnet, daß mit dem unteren Rand (12) des Siebes (8) ein Halteblech (9) fest verbunden ist, das in einer an der äußeren, der Schleudertrommel (1) zugekehrten Fläche (6a) eingelassenen Ausnehmung (6b) des Klemmringes (6) einliegt.

2. Zentrifuge nach Anspruch 1, dadurch gekennzeichnet, daß das Halteblech (9) mit dem Sieb (8) verlötet, verschweißt oder verklebt ist.

3. Zentrifuge nach Anspruch 1, dadurch gekennzeichnet, daß das Sieb (8) aus mehreren Segmenten (8a usw.) besteht und jedes Segment (8a) mit einem gesonderten Halteblech (9a) verbunden ist.

## Claims

1. Continuously operating centrifugal for curing suspensions with crystalline solids, especially sugar centrifugal, with a curing basket (1), conically extended towards the discharge end, on whose inner area for curing the liquid a screen (8) is laid, mounted on the lower rim (12), by means of a clamping ring (6), distinguished by the fact that a supporting plate (9) is solidly connected with the lower rim (12) of the screen (8), embedded in a clearance (6b) of the clamping ring (6), arranged on the outer area (6a) turned towards the curing basket (1).

2. According to claim 1, the centrifugal is characterized by the fact that the supporting plate (9) is soldered, welded or glued on to the screen (8).

3. According to claim 1, the centrifugal is distinguished by the fact that the screen (8) consists of various segments (8a, etc.) and that each segment (8a) is connected with a separated supporting plate (9a).

## Revendications

1. Centrifugeuse à marche continue, pour la centrifugation de suspensions comportant des solides cristallins, en particulier centrifugeuse à sucre, comportant un panier (1) s'élargissant en cône vers l'extrémité de sortie et sur la surface interne duquel une toile de tamis 8 est disposée, fixée à son bord inférieur (12) à l'aide d'un anneau (6) de serrage pour séparer le liquide par centrifugation, centrifugeuse caractérisée en ce qu'au bord inférieur (12) de la toile de tamis (8) est assujettie une tôle (9) de maintien qui est insérée dans un évidement (6b) pratiqué dans la surface externe (6a) de l'anneau (6) de serrage voisine du panier (1).

2. Centrifugeuse selon la revendication 1, caractérisée en ce que la tôle (9) de maintien est brasée, soudée ou collée à la toile de tamis (8).

3. Centrifugeuse selon la revendication 1, caractérisée en ce que la toile de tamis (8) consiste en plusieurs segments (8a, etc.), et en ce que chaque segment (8a) est relié à une tôle (9a) particulière de maintien.
